# FASCICULE DE BREVET EUROPEEN

(11) **EP 2 120 297 B1**
(45) Date de publication et mention de la délivrance du brevet: **12.03.2014**
(21) Numéro de dépôt: 09159622.1
(22) Date de dépôt: 07.05.2009
(51) Int. Cl.: H01R 13/629

(54) **Connecteur multicontacts avec pièce de verrouillage intégrée rotative**
Multikontaktanschluss mit integriertem Drehverschlussteil
Multicontact connector with rotating built-in locking part

(30) Priorité: 15.05.2008 FR 0853144
(43) Date de publication de la demande: 18.11.2009
(73) Titulaire: RADIALL, 93116 Rosny-Sous-Bois (FR)
(72) Inventeur: Wadoux, Pierre, 37390, METTRAY (FR)
(74) Mandataire: Leszczynski, André

(56) Documents cités:
- US-A- 2 987 693
- US-A- 5 174 785
- US-A- 5 603 624
- US-A- 5 647 752
- US-A1- 2003 109 167

## Description

La présente invention a pour objet un connecteur multicontacts utilisé notamment dans le domaine d'équipements embarqués à bord d'un aéronef.

On connaît par le document FR 2 884 059 au nom de la Demanderesse un ensemble de connexion comportant un premier boîtier et un deuxième boîtier apte à être assemblé avec le premier boîtier. Le deuxième boîtier comporte un corps de boîtier et un capot de verrouillage, mobile en translation par rapport au corps de boîtier entre une position déverrouillée et une position verrouillée.

L'emploi d'un tel ensemble de connexion nécessite un guidage en translation de la pièce de verrouillage, qui, dans un ensemble de connexion plus large que haut, peut être coincée par arc-boutement.

US 5 174 785 décrit un ensemble de connexion selon le préambule de la revendication 1.

L'invention vise à résoudre le problème en apportant un bon guidage et une rigidification de la pièce de verrouillage, tout en maintenant une course avantageuse.

On connaît encore par les documents US 5 174 785, US 5 647 752, US 2 987 693, US 5 603 624 et US 2003/109167, un ensemble de connexion comportant un premier boîtier et un deuxième boîtier de connecteur multicontacts, le deuxième boîtier de connecteur multicontacts comportant un corps de boîtier s'étendant selon un axe longitudinal et un capot de verrouillage mobile par rapport audit corps de boîtier en rotation autour d'un axe perpendiculaire audit axe longitudinal.

L'ensemble de connexion selon l'invention comporte :
- un premier boîtier de connecteur multicontacts comportant au moins un élément de blocage en relief,
- un deuxième boîtier de connecteur multicontacts apte à être assemblé, de préférence de manière amovible, avec le premier boîtier, le deuxième boîtier comportant un corps de boîtier s'étendant selon un axe longitudinal et un capot de verrouillage mobile par rapport au corps de boîtier du deuxième boîtier entre une position verrouillée et une position déverrouillée, le capot de verrouillage comportant au moins une rampe de blocage dans laquelle l'élément de blocage en relief du premier boîtier peut glisser lorsque le capot de verrouillage passe de la position déverrouillée vers la position verrouillée, de manière à ce que, lorsque le capot de verrouillage est en position verrouillée, la coopération de l'élément de blocage en relief avec la rampe de blocage solidarise les deux boîtiers ensemble dans une direction parallèle à l'axe longitudinal, l'ensemble de connexion étant caractérisé par le fait que le capot de verrouillage est mobile en rotation par rapport au corps de boîtier du deuxième boîtier autour d'un axe perpendiculaire à l'axe longitudinal.

On désigne par « position verrouillée du capot de verrouillage » la position de ce dernier lorsque les deux boîtiers sont solidarisés ensemble dans une direction parallèle à l'axe longitudinal du corps de boîtier du deuxième boîtier.

La rampe de verrouillage est avantageusement définie par un premier bord longitudinal rectiligne et par un deuxième bord longitudinal comportant au moins une portion s'écartant du premier bord longitudinal lorsque l'on s'éloigne du fond de la rampe. Une telle forme de la rampe de blocage est adaptée au mouvement de rotation du capot de verrouillage et permet l'accouplement complet des premier et deuxième boîtiers avant la fermeture du capot de verrouillage.

La portion du deuxième bord longitudinal de la rampe s'éloignant du premier bord longitudinal présente avantageusement une forme courbe.

Le capot de verrouillage est avantageusement monté rotatif sur deux pions disposés respectivement sur deux faces latérales opposées du corps de boîtier du deuxième boîtier.

On désigne par "face latérale du corps de boîtier" du deuxième boîtier ou du premier boîtier, une face latérale s'étendant selon l'axe longitudinal du corps de boîtier et différente de la face supérieure et de la face inférieure du corps de boîtier.

La liaison par l'intermédiaire de deux pions du capot de verrouillage et du corps de boîtier du deuxième boîtier peut permettre d'obtenir une rigidification et un guidage de ce capot de verrouillage.

Au moins une face du corps de boîtier du deuxième boîtier, par exemple la face supérieure, comporte avantageusement au moins une zone de verrouillage du capot de verrouillage. Cette zone de verrouillage s'étend par exemple selon l'axe longitudinal du corps de boîtier du deuxième boîtier.

Le capot de verrouillage comporte par exemple au moins une patte de verrouillage faisant saillie vers l'arrière du capot et destinée à être au contact de la zone de verrouillage lorsque le capot de verrouillage passe de la position déverrouillée vers la position verrouillée.

La ou les pattes de verrouillage peuvent être configurées pour être au contact de la zone de verrouillage lorsque le capot de verrouillage est en position verrouillée.

La zone de verrouillage comporte avantageusement au moins une portion présentant une forme générale incurvée, ayant avantageusement un profil correspondant au parcours du capot de verrouillage lorsque ce dernier passe de la position déverrouillée vers la position verrouillée.

La portion présentant une forme générale incurvée comporte avantageusement une succession de dents alignées selon un axe courbe, étant par exemple constituée par ladite succession de dents.

D'autres caractéristiques et propriétés avantageuses de l'invention apparaîtront à la description qui va suivre d'exemples de mise en oeuvre non limitatifs de celle-ci et à l'examen du dessin annexé sur lequel :
- la figure 1 est une vue éclatée d'un ensemble de connexion selon l'invention,
- la figure 2 est une vue d'un ensemble de connexion accouplé lorsque le capot de verrouillage est dans la position déverrouillée,
- la figure 3 est une vue de l'ensemble de connexion accouplé lorsque le capot de verrouillage est dans la position verrouillée et,
- les figures 4 et 5 sont des vues de côté selon IV et V des figures 2 et 3.

On a représenté à la figure 1 un ensemble de connexion désigné globalement par 1.

Cet ensemble de connexion comprend un premier boîtier de connecteur multicontacts désigné globalement par 10 et un deuxième boîtier de connecteur multicontacts désigné globalement par 20.

Le premier boîtier 10 s'étend selon un axe longitudinal X et présente sur chaque face latérale 12 ou 13, un élément de blocage en relief 14. Ces éléments de blocage en relief 14 sont par exemple des picots.

Ce premier boîtier 10 est destiné à être accouplé avec le deuxième boîtier 20, comme représenté à la figure 2.

Le deuxième boîtier 20 comporte un corps de boîtier 21 et un capot de verrouillage 30, mobile en rotation par rapport au corps de boîtier 21 du deuxième boîtier 20 autour d'un axe Y perpendiculaire à l'axe longitudinal X selon lequel s'étend ledit corps de boîtier 21. Le premier boîtier 10 et le deuxième boîtier 20 sont par exemple réalisés en matière plastique présentant un revêtement métallisé.

Comme on peut le voir sur les figures 1 à 3, le capot de verrouillage 30 est monté rotatif sur deux pions 24 disposés respectivement sur deux faces latérales opposées du corps de boîtier 21 du deuxième boîtier 20.

Le corps de boîtier 21 du deuxième boîtier 20 comporte, dans l'exemple décrit, sur sa face supérieure 25 deux zones de verrouillage 26 qui s'étendent dans l'exemple décrit selon l'axe longitudinal X du corps de boîtier 21 du deuxième boîtier 20.

Comme on peut le voir sur les figures 4 et 5, cette zone de verrouillage 26 comporte au moins une portion 27 de forme générale incurvée. Cette portion 27 comporte par exemple, voire est constituée par, une succession de dents 28 alignées selon un axe curviligne Z. Cette portion 27 de forme générale incurvée présente par exemple un rayon de courbure compris entre 8 et 16 mm

Le capot de verrouillage 30 présente, par exemple, en section une forme en U définie par deux faces latérales 32 et une face supérieure 33.

Chaque face latérale 32 comporte, sur sa surface intérieure, une rampe de blocage 34.

Comme on peut le voir sur les figures 1 et 2, cette rampe de blocage 34 est définie par un premier bord longitudinal 35 et un deuxième bord longitudinal 36. Au fur et à mesure que l'on s'éloigne du fond 37 de la rampe de blocage, le deuxième bord longitudinal 36 s'écarte du premier bord longitudinal 35 grâce à une portion divergente 38. Cette portion divergente 38 est par exemple une portion courbe présentant un rayon de courbure compris entre 3 et 8 mm.

La forme évasée des rampes de blocage 34 permet à chaque élément de blocage en relief 14 de glisser dans une rampe de blocage 34 lors du mouvement de rotation du capot de verrouillage passant de la position déverrouillée à la position verrouillée, une fois l'accouplement complet réalisé entre les premier et deuxième boîtiers 10 et 20, comme représenté à la figure 2.

Le capot de verrouillage 30 comporte encore deux pattes de verrouillage 39 s'étendant en prolongement de la face supérieure 33 et faisant saillie vers l'arrière du capot de verrouillage 30, comme représenté par exemple aux figures 3 à 5.

Comme on peut le voir aux figures 4 et 5, lors du passage du capot de verrouillage 30 de la position déverrouillée telle que représenté à la figure 2 à la position verrouillée telle que représentée à la figure 3, les pattes de verrouillage 39 du capot se déplacent en rotation le long de la portion 27 présentant une forme générale incurvée de la zone de verrouillage 26, ce qui permet l'accompagnement du mouvement du capot de verrouillage 30 par la zone de verrouillage 26 du corps de boîtier 21 du deuxième boîtier 20.

Dans la position verrouillée, les pattes de verrouillage 39 peuvent reposer, comme illustré sur la figure 5, contre des dents 28 de la zone de verrouillage 26.Dans les revendications, l'expression « comportant un » doit être comprise comme signifiant « comportant au moins un », sauf lorsque le contraire est spécifié.

## Revendications

1. Ensemble de connexion (1) comportant :
- un premier boîtier (10) de connecteur multicontacts comportant au moins un élément de blocage en relief (14),
- un deuxième boîtier (20) de connecteur multicontacts apte à être assemblé, de préférence de manière amovible, avec le premier boîtier (10), le deuxième boîtier (20) comportant un corps de boîtier (21) s'étendant selon un axe longitudinal (X) et un capot de verrouillage (30) mobile par rapport au corps de boîtier (21) du deuxième boîtier (20) entre une position verrouillée et une position déverrouillée,
le capot de verrouillage (30) étant mobile par rapport au corps de boîtier (21) du deuxième boîtier (20) en rotation autour d'un axe (Y) perpendiculaire à l'axe longitudinal (X),
le corps de boîtier (21) du deuxième boîtier (20) comportant au moins une face (25) comportant au moins une zone de verrouillage (26) du capot de verrouillage, s'étendant selon l'axe (X) du corps de boîtier (21) du deuxième boîtier (20),
le capot de verrouillage (30) comportant au moins une rampe de blocage (34) dans laquelle l'élément de blocage en relief (14) du premier boîtier (10) peut glisser lorsque le capot de verrouillage (30) passe de la position déverrouillée vers la position verrouillée, de manière à ce que, lorsque le capot de verrouillage (30) est en position verrouillée, la coopération de l'élément de blocage en relief (14) avec la rampe de blocage (34) solidarise les deux boîtiers (10, 20) ensemble dans une direction parallèle à l'axe longitudinal (X),
**caractérisé par le fait que** le capot de verrouillage (30) comporte au moins une patte de verrouillage (39) faisant saillie vers l'arrière du capot (30) et destinée à être au contact de la zone de verrouillage (26) lorsque le capot de verrouillage (30) passe de la position déverrouillée vers la position verrouillée.

2. Ensemble selon la revendication 1, **caractérisé par le fait que** la rampe de blocage (34) est définie par un premier bord longitudinal rectiligne (35) et par un deuxième bord longitudinal (36) comportant au moins une portion (38) s'écartant du premier bord longitudinal (35) lorsque l'on s'éloigne du fond (37) de la rampe de blocage (34).

3. Ensemble selon la revendication 2, **caractérisé par le fait que** la portion (38) du deuxième bord longitudinal (36) de la rampe de blocage (34) s'écartant du premier bord longitudinal (35) présente une forme courbe.

4. Ensemble selon l'une quelconque des revendications précédentes, **caractérisé par le fait que** le capot de verrouillage (30) est monté rotatif sur deux pions (24) disposés respectivement sur deux faces latérales opposées du corps de boîtier (21) du deuxième boîtier (20).

5. Ensemble selon l'une quelconque des revendications précédentes, **caractérisé par le fait que** la ou les zones de verrouillage (26) du capot de verrouillage sont ménagées sur la face supérieure (25) du corps de boîtier (21) du deuxième boîtier (20)

6. Ensemble selon l'une quelconque des revendications précédentes, **caractérisé par le fait que** la zone de verrouillage (26) comporte au moins une portion (27) présentant une forme générale incurvée.

7. Ensemble selon la revendication 6, **caractérisé par le fait que** la portion (27) présentant une forme générale incurvée comporte une succession de dents (28) alignées selon un axe courbe (Z).

## Patentansprüche

1. Verbindungsanordnung (1) mit:
- einem ersten Multikontaktverbindergehäuse (10), das wenigstens ein als Relief ausgebildetes Blockierelement (14) aufweist,
- einem zweiten Multikontaktverbindergehäuse (20), das dazu ausgebildet ist, vorzugsweise lösbar mit dem ersten Gehäuse (10) zusammengebaut zu werden, wobei das zweite Gehäuse (20) einen Gehäusekörper (21), der sich in Richtung einer Längsachse (X) erstreckt, und eine Vertiegelungskappe (30) aufweist, die in Bezug auf den Gehäusekörper (21) des zweiten Gehäuses (21) zwischen einer verriegelten Position und einer entriegelten Position beweglich ist, wobei die Verriegelungskappe (30) in Bezug auf den Gehäusekörper (21) des zweiten Gehäuses (20) um eine zu der Längsachse (X) rechtwinklige Achse (Y) drehbar ist, der Gehäusekörper (21) des zweiten Gehäuses (20) wenigstens eine Fläche (25) aufweist, die wenigstens eine Verriegelungszone (26) für die Verriegelungskappe aufweist, die sich längs der Achse (X) des Gehäusekörpers (21) des zweiten Gehäuses (20) erstreckt,
wobei die Verriegelungskappe (30) wenigstens eine Blockierrampe (34) aufweist, in welcher das als Relief ausgebildete Blockierelement (14) des ersten Gehäuses (10) gleiten kann, wenn die Verriegelungskappe (30) aus der entriegelten Position in die verriegelte Position übergeht, derart, dass, wenn sich die Verriegelungskappe (30) in der verriegelten Position befindet, das Zusammenwirken des reliefförmigen Blockierelements (14) mit der Blockierrampe (34) die beiden Gehäuse (10, 20) in einer Richtung parallel zu der Längsachse (X) miteinander verbindet,
**dadurch gekennzeichnet, dass** die Verriegelungskappe (30) wenigstens eine Verriegelungsklaue (39) aufweist, die zur Rückseite der Kappe (30) vorspringt und dazu bestimmt ist, mit der Verriegelungszone (26) in Kontakt zu kommen, wenn die Verriegelungskappe (30) aus der entriegelten Position in die verriegelte Position übergeht.

2. Anordnung nach Anspruch 1, **dadurch gekennzeichnet, dass** die Blockierrampe (34) durch einen ersten geraden Längsrand (35) und einen zweiten Längsrand (36) begrenzt wird, der wenigstens einen Teil (38) aufweist, der sich von dem ersten Längsrand (35) entfernt, wenn man sich vom Boden (37) der Blockierrampe (34) entfernt.

3. Anordnung nach Anspruch 2, **dadurch gekennzeichnet, dass** der Teil (38) des zweiten Längsrandes (36) der Blockierrampe (34), der sich von dem ersten Längsrand (35) entfernt, eine gekrümmte Form hat.

4. Anordnung nach einem der vorstehenden Ansprüche, **dadurch gekennzeichnet, dass** die Verriegelungskappe (30) drehbar auf zwei Zapfen (24) montiert ist, die an zwei jeweiligen gegenüberliegenden Seitenflächen des Gehäusekörpers (21) des zweiten Gehäuses (20) angeordnet sind.

5. Anordnung nach einem der vorstehenden Ansprüche, **dadurch gekennzeichnet, dass** die Verriegelungszone oder -zonen (26) der Verriegelungskappe auf der oberen Oberfläche (25) des Gehäusekörpers (21) des zweiten Gehäuses (20) ausgebildet sind.

6. Anordnung nach einem der vorstehenden Ansprüche, **dadurch gekennzeichnet, dass** die Verriegelungszone (26) wenigstens einen Teil (27) aufweist, der eine gekrümmte allgemeine Form bildet.

7. Anordnung nach Anspruch 6, **dadurch gekennzeichnet, dass** der Teil (27), der eine gekrümmte allgemeine Form bildet, eine Folge von Zähnen (28) aufweist, die längs einer Kurvenachse (Z) aufgereiht sind.

## Claims

1. A connection assembly (1) comprising:
- a first multicontact connector housing (10) having at least one blocking element (14) in relief;
- a second multicontact connector housing (20) suitable for being assembled, preferably in releasable manner, with the first housing (10), the second housing (20) having a housing body (21) extending along a longitudinal axis (X) and a locking cap (30) that is movable relative to the housing body (21) of the second housing (20) between a locked position and an unlocked position,
the locking cap (30) being movable relative to the housing body (21) of the second housing (20) in pivoting about an axis (Y) perpendicular to the longitudinal axis (X),
the housing body (21) of the second housing (20) having at least one face (25) that includes at least one locking zone (26) extending along the longitudinal axis (X) of the housing body (21) of the second housing (20),
the locking cap (30) having at least one blocking ramp (34) in which the blocking element in relief (14) of the first housing (10) can slide when the locking cap (30) passes from the unlocked position towards the locked position, in such a manner that when the locking cap (30) is in the locked position, co-operation between the blocking element in relief (14) and the blocking ramp (34) holds the two housings (10, 20) together in a direction parallel to the longitudinal axis (X),
**characterized in that** the locking cap (30) includes at least one locking tab (39) projecting rearwards from the cap (30) and configured to come into contact with the locking zone (26) when the locking cap (30) passes from the unlocked position towards the locked position.

2. An assembly according to claim 1, **characterized in that** the blocking ramp (34) is defined by a rectilinear first longitudinal edge (35) and by a second longitudinal edge (36) including at least a portion (38) that becomes spaced further apart from the first longitudinal edge (35) on going away from the end (37) of the blocking ramp (34).

3. An assembly according to claim 2, **characterized in that** the portion (38) of the second longitudinal edge (36) of the blocking ramp (34) that becomes spaced further apart from the first longitudinal edge (35) presents a curved shape.

4. An assembly according to any preceding claims, **characterized in that** the locking cap (30) is mounted to pivot on two pegs (24) disposed respectively on two opposite side faces of the housing body (21) of the second housing (20).

5. An assembly according to any preceding claims, **characterized in that** the locking zone(s) (26) of the locking cap are arranged on the top face (25) of the housing body (21) of the second housing (20).

6. An assembly according to any preceding claims, **characterized in that** the locking zone (26) includes at least one portion (27) presenting a shape that is generally curved.

7. An assembly according to claim 6, **characterized in that** the portion (27) presenting a shape that is generally curved includes a succession of teeth (28) in alignment along a curved axis (Z).
